# EUROPÄISCHE PATENTSCHRIFT

(11) **EP 3 048 410 B1**
(45) Veröffentlichungstag und Bekanntmachung des Hinweises auf die Patenterteilung: **18.03.2020**
(21) Anmeldenummer: 16000016.2
(22) Anmeldetag: 08.01.2016
(51) Int. Cl.: F41G 7/22

(54) **SUCHKOPF FÜR EINEN LENKFLUGKÖRPER**
SEEKER FOR A GUIDED MISSILE
TÊTE CHERCHEUSE POUR UN MISSILE GUIDÉ

(30) Priorität: 23.01.2015 DE 102015000873
(43) Veröffentlichungstag der Anmeldung: 27.07.2016
(73) Patentinhaber: Diehl Defence GmbH & Co. KG, 88662 ÜBERLINGEN (DE)
(72) Erfinder: Barenz, Joachim, DE - 88662 Überlingen (DE); Künzner, Nicolai, DE - 88677 Markdorf (DE); Kisakürek, Hakan, DE - 81476 München (DE)
(74) Vertreter: Diehl Patentabteilung

(56) Entgegenhaltungen:
- DE-A1- 10 313 136
- DE-A1-102007 030 880
- DE-A1-102007 044 766
- DE-A1-102011 104 023
- DE-C1- 4 331 259
- DE-C1- 19 824 899
- FR-A1- 2 830 078

## Beschreibung

Die Erfindung betrifft einen Suchkopf für einen Lenkflugkörper mit einem Außengehäuse, einer Detektoreinheit mit einem Matrixdetektor, einem optischen System zum Abbilden eines Objekts aus einer den Lenkflugkörper umgebenden Objektszene auf den Detektor umfassend eine Eingangsoptik und ein optisches Gelenk und mit einem Roll-Nick-System zum Ausrichten zumindest der Eingangsoptik auf das Objekt mit einem Rollrahmen und einem Nickrahmen.

Zielsuchende Lenkflugkörper sind mit einem Suchkopf mit Eingangsoptik ausgestattet, die der Bewegung eines sich bewegenden Ziels nachgeführt werden kann. Dazu ist eine Eingangsoptik beweglich zu einem Dom des Lenkflugkörpers beziehungsweise dessen Außengehäuse gelagert und motorisch so angetrieben, dass sie in einem großen Winkelbereich verschwenkbar ist. Eine solche Sucheroptik ist aus der DE 10 2010 055 493 A1 bekannt. In der DE 10 2011 104 023 A1 wird ein Suchkopf für einen Lenkflugkörper offenbart, bei dem über eine optische Vorrichtung, die eine Eingangsoptik, ein optisches Gelenk und eine Detektoroptik umfasst, Strahlung aus einer Objektszene auf einen Matrixdetektor führbar ist. Eingangsoptik und optisches Gelenk sind über eine Nickachse verschwenkbar und um eine Rollachse drehbar. Die Detektoroptik und der innerhalb eines mit einem Kühlerfenster versehenen Kühlers angeordnete Matrixdetektor sind strukturfest angeordnet, so wie in der zuvor erwähnten DE 10 2010 055 493 A1. Aus der DE 10 2007 030 880 A1 ist ein Suchkopf mit einer mittels eines Roll-Nick-Systems ausrichtbaren Eintrittsoptik und einer im Rollrahmen angeordneten Detektoreinheit bekannt. Auch die DE 10 2007 044 766 A1 offenbart einen Suchkopf mit einem Roll-Nick-System. Im Rollrahmen sind ein Detektor und ein Joule-Thomson-Kühler vorgesehen, die jedoch über ein Riemengetriebe selbst drehbar und mit der Außenstruktur des Suchkopfs gekoppelt sind. Die DE 103 13 136 A1 zeigt einen Suchkopf mit einem Nick-Gier-Innenkardansystem, wobei eine Kardanachse mit einer Rollachse des Suchkopfes einen spitzen Winkel bildet und im Schnittpunkt der drei Achsen ein in einem Lagerkörper befindlicher Detektor samt Kühler angeordnet ist. Der Lagerkörper selbst ist geneigt zur Rollachse angeordnet und mittels eines Tisches drehbar. Die DE 43 31 259 C1 beschreibt einen Sucher mit einem Roll-Nicksystem, bei dem eine Sucherbaugruppe mit Bildsensor und zugehörigem Kühler im Nickrahmen sitzt. Auch aus der DE 198 24 899 C1 ist ein Sucher mit einem Roll-Nick-System bekannt. Die FR 2 830 078 A1 zeigt ebenfalls einen Sucher für einen Flugkörper, bei dem einer Linse eine Optik und eine Abbildungseinrichtung mit einer Bildaufnahmeeinrichtung nachgeordnet sind.

Zum Erfassen von Zielen, die sich in einer sehr weiten Entfernung vom Lenkflugkörper befinden, ist eine sehr exakte Abbildung mit geringen Bildfehlern auf einer bildgebenden Einheit, beispielsweise einem Matrixdetektor, vorteilhaft, um das Ziel auch in großer Entfernung zuverlässig als solches erfassen zu können.

Es ist eine Aufgabe der vorliegenden Erfindung, einen Suchkopf für einen Lenkflugkörper anzugeben, mit dem auch kleine und weit entfernte Objekte aufgefunden werden können.

Diese Aufgabe wird durch einen Suchkopf gemäß den Merkmalen von Patentanspruch 1 gelöst, bei dem erfindungsgemäß die Detektoreinheit am Rollrahmen rollfest angeordnet ist.

Die Erfindung geht von der Überlegung aus, dass es zur optischen Erfassung von sehr weit entfernten und kleinen Zielen eines sehr sensitiven Suchkopfs bedarf. Die Sensitivität eines Suchkopfs hängt besonders von der Belichtungszeit des Detektorsystems ab, also beispielsweise der Integrationszeit eines Matrixdetektors. Die maximal mögliche Belichtungszeit für eine scharfe Abbildung des Objekts auf dem Matrixdetektor hängt wiederum von der Szenendynamik während der Integrationszeit ab, also von der Bewegung des Abbilds des Objekts über die Detektorfläche.

Die Erfindung geht weiter von der Überlegung aus, dass es vorteilhaft sein kann, einen Lenkflugkörper während seines Flugs um die Flugkörperachse rollen zu lassen. Entsprechend rollt der strukturfest mit dem Lenkflugkörper verbundene Suchkopf mit und mit ihm auch ein strukturfest angeordneter Matrixdetektor. Um ein beispielsweise etwas seitlich gelegenes Objekt verfolgen zu können, muss die darauf ausgerichtete Eingangsoptik des Suchkopfs entrollt werden, also mit der gleichen Rollrate entgegen der Rollrichtung des Suchkopfs rotiert werden, sodass sie ortsfest im Raum ausgerichtet bleibt. Es besteht somit eine Relativrotation zwischen Eingangsoptik und einem strukturfesten Matrixdetektor. Entsprechend rotiert auch das von der Optik abgebildete Objekt auf der sensitiven Fläche des Matrixdetektors.

Je nach Rollgeschwindigkeit des Lenkflugkörpers verschmiert durch diese Rotation die Objektszene, insbesondere am Rand der sensitiven Fläche des Matrixdetektors, sodass dort Details, wie Punktziele, nicht mehr deutlich erkannt werden können. Hierdurch sinkt die Sensitivität des Suchkopfs und somit seine optische Reichweite. Bildverbesserungsalgorithmen können die Bildverschmierung im Randbereich der sensitiven Fläche des Matrixdetektors zwar reduzieren, aber nicht vollständig genug, um eine hohe Sensitivität des Suchkopfs bei einem schnellen Rollen zu erhalten.

Zur Lösung dieses Problems wird die Trennung von Matrixdetektor und Außengehäuse vorgeschlagen. Durch die Befestigung der Detektoreinheit am Rollrahmen, wird der Matrixdetektor mit der Eingangsoptik mit rotiert, sodass das von ihr abgebildete Objekt auch bei einer Entrollrotation der Eingangsoptik punktstabil auf dem Matrixdetektor abgebildet wird. Hierdurch kann die maximale Integrationszeit und damit die Sensitivität des Suchkopfs beispielsweise nur noch von der Bildwiederholrate begrenzt werden und nicht mehr vom Rollen des Lenkflugkörpers. Es kann ein hochsensitiver Suchkopf zum Auffinden auch kleiner und weit entfernter Objekte realisiert werden.

Der Suchkopf ist vorteilhafterweise an der Spitze des Lenkflugkörpers und insbesondere unter einem Dom angeordnet. Das optische System umfasst zweckmäßigerweise eine katadioptrische Optik mit einer Eingangsoptik und einem optischen Gelenk. Die Eingangsoptik umfasst insbesondere eine Cassegrain-Optik und ist zweckmäßigerweise in Form einer Spiegeloptik mit einem konkaven asphärischen Hauptspiegel und einem konvexen asphärischen Fangspiegel ausgebildet. Der Hauptspiegel, also derjenige Spiegel, auf den die Strahlen aus der Objektszene zuerst auftreffen, sowie der Fangspiegel sind zweckmäßigerweise im Nickrahmen angeordnet und somit um die Rollachse, die koaxial zur Flugkörperachse beziehungsweise Suchkopfachse verläuft, und eine Nickachse zweidimensional schwenkbar.

Das optische Gelenk dient zweckmäßigerweise zum Nachführen des Strahlengangs auf den Matrixdetektor bei einer Bewegung der Eingangsoptik. Das optische Gelenk kann ein Spiegelgelenk mit mehreren Spiegelflächen sein. Besonders vorteilhaft ist das optische Gelenk ein Prismengelenk mit mehreren spiegelnden Prismen. Zweckmäßig sind vier Spiegel beziehungsweise spiegelnde Prismenflächen. Eine einfache Ausführung des optischen Gelenks kann erreicht werden, wenn der Strahlengang von der Eingangsoptik zumindest auf einem Teilweg innerhalb des optischen Gelenks symmetrisch zur Rollachse und zur Nickachse der Optik verläuft. Im Übergang von einem Primärteil zu einem Sekundärteil des optischen Gelenks verläuft der Strahlengang zweckmäßigerweise symmetrisch zur Nickachse.

Der Lenkflugkörper ist zweckmäßigerweise ein aktiv angetriebener Lenkflugkörper mit einem Raketentriebwerk und Lenkflügeln zum Steuern des Flugs und Lenken der Ausrichtung des Lenkflugkörpers. Hierzu ist der Lenkflugkörper, insbesondere der Suchkopf, mit einer Steuereinheit ausgerüstet, die zu einem Lenken des Lenkflugkörpers in Abhängigkeit von den Signalen des Matrixdetektors vorbereitet ist und hierzu die Lenkflügel des Lenkflugkörpers ansteuert.

Die Detektoreinheit ist rollfest am Rollrahmen angeordnet, also in der Weise am Rollrahmen befestigt, dass er mit jeder Rollbewegung des Rollrahmens mitrotiert. Der Matrixdetektor ist zweckmäßigerweise im infraroten Spektralbereich sensitiv, sodass Wärmequellen aufgespürt werden können.

Um eine thermisch bedingte Anregung von Ladungsträgern im Matrixdetektor und damit ein Rauschen des Matrixdetektors zumindest weitgehend zu unterdrücken, umfasst der Suchkopf einen Kühler zum Kühlen des Matrixdetektors. Die Betriebstemperatur des Matrixdetektors wird im Betrieb zweckmäßigerweise auf eine Temperatur herabgekühlt, deren äquivalenter Spektralbereich im Strahlungsmaximum energetisch unterhalb des sensitiven Spektralbereichs des Matrixdetektors liegt.

Um bei einem Betriebsbeginn des Matrixdetektors eine kurze Abkühlzeit zu realisieren ist ein relativ voluminöser Kühler, beispielsweise ein Joule-Thomson-Kühler, notwendig. Ein solcher Kühler würde ein großes Trägheitsmoment auf der Rollachse darstellen, wenn er mit der Detektoreinheit mitrollen sollte. Um dies zu vermeiden, ist der Kühler zweckmäßigerweise starr zum Außengehäuse angeordnet. Bei einer Rollbewegung des Lenkflugkörpers und einer Entrollbewegung der Eingangsoptik rotiert die Detektoreinheit somit zum Kühler, bleibt sonst jedoch in den anderen Raumrichtungen zweckmäßigerweise unbeweglich zum Kühler angeordnet.

Um eine gute Kühlung des Matrixdetektors zu erreichen, ist der Kühler entsprechend der Erfindung ein Gaskühler mit einem Gasauslass, der zweckmäßigerweise auf die Detektoreinheit hin ausgerichtet ist. Außerdem ist der Gasauslass vorteilhafterweise parallel, insbesondere koaxial, zur Rollachse ausgerichtet. Während des Betriebs kann entspanntes und durch die Entspannung abgekühltes Kühlgas aus dem Gasauslass austreten und auf die Detektoreinheit treffen und diese kühlen.

Zum Erlauben der relativen Rotationsbewegung zwischen Matrixdetektor und Kühler kann zwischen diesen beiden Einheiten ein Spalt angeordnet sein. Um ein zu starkes Austreten des Kühlgases aus einem Kühlgasvolumen zu verhindern, ist der Spalt zweckmäßigerweise mittels einer Keramikdichtung abgedichtet. Auch möglich ist eine Silikondichtung oder eine Dichtung mit Polytetrafluoräthylen (PTFE). Zweckmäßigerweise sind die Dichtflächen der Dichtung vorgespannt aufeinandergedrückt. Bei einer Rollbewegung reiben die beiden Dichtflächen aufeinander und halten so ihre Dichtwirkung.

Die von dem Matrixdetektor erzeugten Bildsignale werden an eine Steuereinheit zur Auswertung übertragen. Die Steuereinheit ist zumindest mit einem Teil, der die Bildauswertung ausführt und/oder einen Rollantrieb steuert, zweckmäßigerweise strukturfest im Suchkopf angeordnet, also starr zum Außengehäuse befestigt. Durch die Entrollbewegung, also die Rollrelativbewegung des Matrixdetektors zum Außengehäuse, ist es notwendig, die Daten über eine die Rollbewegung des Matrixdetektors zulassende Kommunikationseinheit zur Steuereinheit zu übertragen.

Die Kommunikationseinheit kann mit Schleifkontakten ausgerüstet sein, die über einen Schleifring geführt werden. Bei einer hohen Datenrate ist es vorteilhaft, die Detektorsignale kontaktlos zu übertragen. Hierfür umfasst die Kommunikationseinheit zweckmäßigerweise einen Sender und einen Empfänger zur drahtlosen Datenübertragung zwischen Sender und Empfänger, insbesondere vom Matrixdetektor zur Steuereinheit und/oder andersherum. Der Sender ist beispielweise rollrahmenfest und der Empfänger gehäusefest. Eine Möglichkeit zur drahtlosen Datenübertragung kann die induktive Kopplung sein, wobei zwei Leiterschleifen beziehungsweise Antennen den Sender und den Empfänger bilden. Auch eine kapazitive Kopplung ist möglich. Weiterhin kann auch eine optische Datenübertragung zur drahtlosen Übertragung der Daten in Betracht gezogen werden. Idealerweise wird auf einen bekannten Datenübertragungs-Standard mit ausreichender Datenrate, beispielsweise WLAN oder WHDI, zurückgegriffen.

Eine Stromversorgung des Matrixdetektors erfolgt zweckmäßigerweise über einen Schleifring. Insofern ist zweckmäßigerweise eine Stromversorgungseinrichtung vorhanden, die einen Stromspeicher, einen Schleifring und eine Stromleitung zwischen Stromspeicher und Schleifring aufweist. Der Schleifring ist zweckmäßigerweise mit einem Schleifelement verbunden, das bei einer Entrollbewegung beweglich auf dem Schleifring Kontakt haltend umläuft. Das Schleifelement ist zweckmäßigerweise mit einem Stromeingang der Detektoreinheit verdrahtet.

Rollt der Lenkflugkörper während seines Flugs und wird der Matrixdetektor entrollt, um ein ruhendes Bild des Objekts zu erhalten, so wird der Rollrahmen hierbei vorteilhafterweise relativ zum Außenraum des Suchkopfs beziehungsweise relativ zur Objektszene in Bezug auf die Rollbewegung ruhend gehalten. Oder anders ausgedrückt: Die absolute Rollrate des Rollrahmens verschwindet. Als absolute Rollrate kann hierbei eine geobezogene Rollbewegung pro Zeit verstanden werden, die bei einer Fokussierung der Eingangsoptik auf ein relativ zum Suchkopf unbewegliches Objekt verschwindet.

Die Geschwindigkeit der Rollbewegung des Außengehäuses, also dessen Rollrate, wird üblicherweise aus einer Messgröße eines strukturfesten Sensors abgeleitet, um durch eine Steuerung eines Rollantriebs ein gleich schnelles Gegenrollen des Rollrahmens, also dessen Entrollung, zu veranlassen, so dass die absolute Rollrate der Eingangsoptik verschwindet. Dies kann mithilfe des sogenannten "Strapdown-Prinzips" erfolgen, bei dem aus einem Verlauf einer Beschleunigung auf die Rollrate des Außengehäuses geschlossen wird und hiermit der Rollantrieb gesteuert wird.

Alternativ oder zusätzlich besteht die Möglichkeit, dass die absolute Rollrate des Rollrahmens als solche sensorisch erfasst wird, insbesondere durch einen rollrahmenfesten Rollsensor. Die so erfasste absolute Rollrate kann dann mit Hilfe eines Sensorsignals auf Null oder einen gewünschten Rollwert gesteuert werden.

Hierfür umfasst der Suchkopf in einer weiteren vorteilhaften Ausführungsform der Erfindung einen rollrahmenfest angeordneten Rollsensor zur Erfassung einer Rollbewegung des Rollrahmens. Der Rollsensor kann ein Beschleunigungssensor, beispielsweise ein Gyrosensor, ein Drehratensensor, ein Inertialsensor (IMU Inertial Measurement Unit) oder dergleichen sein. Durch die rollrahmenfeste Anordnung, also die starre Verbindung mit dem Matrixdetektor, kann eine Rollbewegung des Matrixdetektors und auch eine Bewegung der mit dem Matrixdetektor in Bezug auf das Rollen starr gekoppelten Eingangsoptik gemessen werden.

Die Steuerung des Rollrahmens wird zweckmäßigerweise von einer Steuereinheit zum Steuern auch weiterer Antriebe des Suchkopfs, beispielsweise eines Nickantriebs, vorgenommen. Die Steuereinheit kann identisch sein mit der Steuereinheit zum Lenken des Flugkörpers während seines Flugs und zur Steuerung der Suchkopffunktionen.

In einer weiteren vorteilhaften Ausführungsform der Erfindung umfasst der Suchkopf einen gehäusefest angeordneten Bewegungssensor zur Erfassung der Bewegung des Außengehäuses. Durch diesen kann eine Rollrate bestimmt und ein Rollantrieb des Rollrahmens so angesteuert bzw. geregelt werden, dass er einen gewünschten Rollwert annimmt.

Die Erfindung ist außerdem gerichtet auf ein Verfahren zum Abbilden eines Objekts einer Objektszene auf einen Matrixdetektor eines Suchkopfs für einen Lenkflugkörper, bei dem eine Eingangsoptik eines optischen Systems des Suchkopfs mithilfe eines Roll-Nick-Systems, das einen Rollrahmen und einen Nickrahmen aufweist, auf das Objekt ausgerichtet wird und das Objekt durch das optische System auf den Matrixdetektor abgebildet wird.

Es ist eine Aufgabe der auf das Verfahren gerichteten Erfindung, ein Verfahren anzugeben, mit dem eine Abbildung auch eines kleinen und weit entfernten Ziels auf den Matrixdetektor und ein sensorisches Erfassen dieses Ziels mit Hilfe des Matrixdetektors erfolgen kann.

Diese Aufgabe wird durch ein Verfahren gemäß den Merkmalen von Patentanspruch 6 gelöst, bei dem ein Außengehäuse des Suchkopfs relativ zur ihn umgebenden Objektszene um eine Rollachse rollt und der Matrixdetektor relativ zum Außengehäuse rotiert und mit dem Rollrahmen mit rollt.

In einer vorteilhaften Ausführungsform der Erfindung ruht die Abbildung des Objekts auf dem Matrixdetektor bei um die Rollachse rollendem Außengehäuse. Zweckmäßigerweise ruht auch der Matrixdetektor rollrahmenfest im Raum. Ein solches Ruhen gilt beispielsweise für ein relativ zur Rollachse ruhendes abgebildetes Objekt. Bei einer Bewegung des Objekts relativ zum Suchkopf kann sich auch die Abbildung des Objekts über die sensitive Fläche des Matrixdetektors bewegen. Hierbei wird die Eingangsoptik zweckmäßigerweise dem sich bewegenden Objekt nachgeführt, wobei hierdurch zweckmäßigerweise auch der Matrixdetektor in seiner Rollbewegung nachgeführt wird. Das Ausrichten der Eingangsoptik auf das Objekt geschieht vorteilhafterweise durch eine Rotation um zwei Achsen relativ zur Flugkörperachse, insbesondere eine Rollachse und eine Nickachse. Das Ruhen des Matrixdetektors im Raum, also ein Verschwinden der absoluten Rollbewegung, kann durch ein Antreiben des Rollrahmens entgegen der Rollrichtung des Außengehäuses erreicht werden.

Der Matrixdetektor ist zweckmäßigerweise ein im infraroten Spektralbereich sensitiver Detektor. Um eine thermisch bedingte Anregung von Ladungsträgern im Matrixdetektor und damit ein Rauschen des Matrixdetektors möglichst gering zu halten, wird der Matrixdetektor gekühlt. Hierfür wird entsprechend der Erfindung aus einem gehäusefesten Kühler des Suchkopfs Kühlgas gegen eine den Matrixdetektor aufweisende und sich relativ zum Kühler um die Rollachse drehende Detektoreinheit gesprüht.

Um ein stabiles Ausrichten der Eingangsoptik auf das Objekt zu ermöglichen, wird in einer weiteren vorteilhaften Ausgestaltung der Erfindung vorgeschlagen, dass eine Rollrate des Rollrahmens durch einen rollrahmenfest angeordneten Rollsensor erfasst wird. Zweckmäßigerweise wird die Rollrate mithilfe der Daten des Rollsensors auf einen gewünschten Rollwert gesteuert. Die Steuerung kann eine Regelung beinhalten, sodass der Rollwert auf den gewünschten Rollwert geregelt wird. Die Rollrate kann hierbei die absolute Rollrate, also eine Rolldrehzahl relativ zur Objektszene, sein.

Eine weitere vorteilhafte Ausgestaltung der Erfindung sieht vor, dass mit Hilfe eines außengehäusefesten Bewegungssensors eine Rollrate des Außengehäuses ermittelt wird. Der Bewegungssensor ist zweckmäßigerweise ein Inertialsensor, insbesondere ein Beschleunigungssensor oder ein Drehratensensor. Mit Hilfe des ermittelten Werts der Rollrate kann ein Rollantrieb angesteuert werden, sodass der Rollrahmen relativ zum Außengehäuse entgegen dessen Rolldrehrichtung rotiert wird. Die Rollrate des Rollrahmens wird hierdurch also reduziert. Auch auf diese Weise kann die Rollrate des Rollrahmens auf einen gewünschten Rollwert gesteuert beziehungsweise geregelt werden.

Je nach Genauigkeit des Bewegungssensors kann es vorkommen, dass der Rollrahmen mit einer verbleibenden Rollrate rollt, also nicht ganz rollfrei im Raum ruht. Eine solche verbleibende absolute Rollrate kann mithilfe eines rollrahmenfest angeordneten Rollsensors erfasst werden. Zweckmäßigerweise wird die Rollrate mit Hilfe der Daten des Rollsensors auf einen gewünschten Rollwert gesteuert, insbesondere geregelt. Diese Steuerung geschieht vorteilhafterweise mit Daten sowohl des Bewegungssensors als auch des Rollsensors.

Um auch schnelle Bewegungen des Rollrahmens erfassen zu können, ist es vorteilhaft, wenn der Rollsensor ein Sensor ist, der auch sehr schnelle Bewegungen zuverlässig erfassen kann. Hierbei kann es aus Kosten- und/oder Gewichtsgründen jedoch sinnvoll sein, einen einfacheren Sensor zu verwenden, bei dem es vorkommen kann, dass er im Laufe der Zeit einen Messfehler, insbesondere einen sich kumulierenden Messfehler, beispielsweise in Form einer Drift, aufweist. Um diesen zumindest teilweise zu verringern, wird vorgeschlagen, dass bei der Steuerung der Rollrate auf den gewünschten Rollwert ein Messfehler eines rollrahmenfesten Rollsensors mit Hilfe eines gehäusefesten Bewegungssensors zumindest teilweise erkannt und berücksichtigt wird. Liegt beispielsweise ein zeitlich stark schwankender Messfehler des Rollsensors vor, so kann dieser vom stationären Bewegungssensor erkannt und/oder zumindest teilweise ausgeglichen werden.

Bei einer Bewegung des Objekts, insbesondere einer schnellen Bewegung um den Suchkopf herum, verbleibt die Eingangsoptik zweckmäßigerweise auf das Objekt ausgerichtet. Entsprechend rollt der Rollrahmen, um ein solches Nachführen der Eingangsoptik auf das Objekt zu ermöglichen. Im Folgenden wird ein solches Rollen als Rollbewegung bezeichnet, sodass auch bei einer Rollrate von Null eine Rollbewegung möglich ist, die jedoch durch das Nachführen der Eingangsoptik auf ein sich um die Rollachse bewegendes Objekt hervorgerufen ist. Eine solche Rollbewegung kann sehr schnell sein, insbesondere wenn sich das Objekt durch oder in der Nähe der Rollachse bewegt. Um auch hierbei die absolute Rollrate auf dem gewünschten Rollwert stabil zu halten, ist es vorteilhaft, wenn mit Hilfe des Rollsensors zusätzlich zur Rollrate des Rollrahmens eine Rollbewegung erfasst wird, die durch eine Verfolgung des Objekts mit der Eingangsoptik erzeugt wird.

Zweckmäßigerweise wird der Rollantrieb so gesteuert, dass mit Hilfe der zur Verfolgung des Objekts angesteuerten Rollbewegung und der Daten des Rollsensors eine Rollrate des Rollrahmens auf den gewünschten Rollwert gesteuert, insbesondere geregelt wird. Die Bewegung der Abbildung des Objekts auf der sensitiven Fläche des Matrixdetektors kann hierbei zuverlässig zur Auswertung der Bewegung des Objekts relativ zum Suchkopf beziehungsweise zur Rollachse verwendet werden.

Eine weitere Möglichkeit zum Steuern der absoluten Rollrate auf einen gewünschten Wert besteht darin, dass mit Hilfe von aus einer Abbildung der Objektszene auf dem Matrixdetektor gewonnen Daten eine Rollrate des Rollrahmens ermittelt wird. Entsprechend kann der Rollantrieb angesteuert und die Rollrate auf einen gewünschten Rollwert gesteuert, insbesondere geregelt werden.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammenfasst werden. Insbesondere sind diese Merkmale jeweils einzeln und in beliebiger geeigneter Kombination sowohl mit dem erfindungsgemäßen Verfahren als auch mit der erfindungsgemäßen Vorrichtung gemäß den unabhängigen Ansprüchen kombinierbar. So sind Verfahrensmerkmale auch als Eigenschaften der entsprechenden Vorrichtungseinheit gegenständlich formuliert zu sehen und umgekehrt. Beispielsweise ist die Steuereinheit dazu geeignet und vorbereitet entsprechende Verfahrensmerkmale durchzuführen.

Die oben beschriebenen Eigenschaften, Merkmale und Vorteile dieser Erfindung, sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Die Ausführungsbeispiele dienen der Erläuterung der Erfindung und beschränken die Erfindung nicht auf die darin angegebene Kombination von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und/oder mit einem beliebigen der Ansprüche kombiniert werden.

Es zeigen:
- FIG 1: einen schematischen Längsschnitt durch den vorderen Teil eines Lenkflugkörpers mit einem Suchkopf und
- FIG 2: ein Ablaufschema eines Verfahrens zum Entrollen einer Eingangsoptik.

FIG 1 zeigt den vorderen Teil eines Lenkflugkörpers 2 in einem schematischen Längsschnitt und dort insbesondere den Suchkopf 4 an der Spitze des Lenkflugkörpers 2. Der Suchkopf 4 ist mit einem optischen System 6 ausgestattet, das unmittelbar hinter einem Dom 8 in einer vordersten Spitze des Suchkopfs 4 angeordnet ist. Das optische System 6 umfasst eine Cassegrain-Optik mit einer Eingangsoptik 10 und einem optischen Gelenk 12. Die Eingangsoptik 10 enthält einen konkaven Primärspiegel 14 und einen konvexen Fangspiegel 16. Über das optische Gelenk 12 ist die Eingangsoptik 10 optisch über eine Detektoroptik 18 mit einer Detektoreinheit 20 verbunden, die einen Matrixdetektor 22 auf einem Träger 24 in einem Detektorgehäuse 26 aufweist. Ein Objekt 28 einer Objektszene 30 wird über die Eingangsoptik 10, das optische Gelenk 12 und die Detektoroptik 18 auf den Matrixdetektor 22 abgebildet.

Das optische Gelenk 12 ist aus zwei Prismenblöcken 32, 34 gebildet, die zueinander beweglich ausgeführt sind. Hierbei ist der erste Prismenblock 32 relativ zum zweiten Prismenblock 34 um eine Nickachse 36 schwenkbar und beide Prismenblöcke 32, 34 sind um eine Rollachse 38 rotierbar, die in Achsrichtung beziehungsweise der Längsachse des Lenkflugkörpers 2 verläuft. Der erste Prismenblock 32 ist fest mit der Eingangsoptik 10 verbunden, sodass diese um die Nickachse 36 und die Rollachse 38 drehbar ist. Der zweite Prismenblock 34 ist fest mit der Detektoroptik 18 und der Detektoreinheit 20 verbunden, sodass diese Einheiten im Betrieb des Suchkopfs 4 nur um die Rollachse 38 rotierbar sind.

Das gesamte optische System 6 ist mithin in einem Roll-Nick-System 40 gelagert, deren Rollrahmen 42 und Nickrahmen 44 in FIG 1 nur schematisch dargestellt sind. Der Rollrahmen 42 trägt alle rollbaren Elemente des optischen Systems 6, also auch die nickbaren Elemente, und ist starr an einem Rotorblock 46 befestigt. Der Nickrahmen 44 trägt alle nickbaren Elemente, wie die Eingangsoptik 10 und den Prismenblock 32.

Die Detektoreinheit 20 ist ebenfalls am Rotorblock 46 fixiert, der über Lager 48 mithilfe eines Rollantriebs 50, der einer Rotor 52 und einem Stator 54 aufweist, um die Rollachse 38 rotierbar ist. Über die Lager 48 ist der Rotorblock 46 in einem Statorblock 56 gehalten, der starr mit dem Außengehäuse 58 des Suchkopfs 4 und dem dahinter liegenden Außengehäuse 60 des übrigen Lenkflugkörpers 2 befestigt ist. Am hinteren Teil des Statorblocks 56 befestigt ist ein Kühler 62 mit einem nach vorne ausgerichteten Gasauslass 64, der zur Detektoreinheit 20 ausgerichtet ist und sich unmittelbar hinter ihr zu dieser hin öffnet. Der Kühler 62 wird über zwei Gasbehälter 66 während des Betriebs des Suchkopfs 4 mit Gas versorgt.

Ebenfalls starr mit dem Rotorblock 46 verbunden und somit um die Rollachse 38 rotierbar ist eine Nickelektronik 68, ein Rollsensor 70, eine Detektorelektronik 72 und eine Kommunikationseinheit 74 mit einem Sender 76 und einem Empfänger 78. Der Sender 76 kann auch als Empfänger und der Empfänger 78 als Sender fungieren, sodass eine bidirektionale Kommunikation möglich ist. Sender 76 und Empfänger 78 sind als Ringscheiben ausgeführt, und der Sender 76 ist mit dem Rotorblock 46 starr verbunden und der Empfänger 78 ist mit dem Statorblock 56 starr verbunden.

Weiter trägt der Rotorblock 46 eine Energieübertragungseinheit 80 mit einem Schleifring 82 und einer Bürste 84 zur Übertragung von elektrischer Energie von einem nicht dargestellten gehäusefesten Energiespeicher zur Detektoreinheit 20. Hierbei ist der Schleifring 82 mit der Detektoreinheit 20 und die Bürste 84 mit dem Energiespeicher verdrahtet. Mit dem Rotorblock 46 verbunden ist außerdem ein optisches Gitter 86 mithilfe dessen über einen optischen Abgriff 88 von einer gehäusefesten Steuereinheit 90 die Rotationsgeschwindigkeit des Rotorblocks 46 relativ zum Statorblock 56 ermittelt werden kann. Über einen Bewegungssensor 92, der ebenfalls gehäusefest ist, und der als Initialsensor oder IMU (Inertial Measurement Unit) ausgeführt ist, kann von der Steuereinheit 90 die Rollrate des Statorblocks 56 beziehungsweise des Außengehäuses 58 erfasst werden. Hierzu erfasst der Bewegungssensor 92 Beschleunigungswerte, beispielsweise eine Fliehkraftbeschleunigung und/oder Beschleunigungen in weitere Raumrichtungen, und ermittelt hierdurch aus einem Anfangszustand einen späteren Momentanzustand, beispielsweise eine Rollrate, eine Fluggeschwindigkeit und gegebenenfalls andere weitere Größen.

Der Lenkflugkörper 2 ist ein selbst angetriebener und über nicht dargestellte Ruder lenkbarer Flugkörper, der beispielsweise aus einem Kanister gestartet wird. Über sein Raketentriebwerk fliegt der Lenkflugkörper 2 in Richtung auf ein vorgegebenes Ziel, das beispielsweise in der Steuereinheit 90 oder einer anderen Steuereinheit hinterlegt ist, beispielsweise mithilfe von Koordinaten. Ebenfalls möglich ist die Vorgabe eines optischen Ziels, beispielsweise das Objekt 28, das optisch erfasst und vor oder nach dem Start des Lenkflugkörpers 2 an die entsprechende Steuereinheit 90 übergeben wird. Im Anflug auf das Objekt 28 wird dieses über das optische System 6 auf dem Matrixdetektor 22 abgebildet. Eine Bewegung des Abbilds des Objekts 28 auf der sensitiven Fläche des Matrixdetektors 22 führt erstens zu einer Bewegung der Eingangsoptik 10, sodass diese möglichst zentriert auf das Objekt 28 ausgerichtet bleibt. Zweitens führt die Bewegung zu einem Lenkkommando zum Ausrichten der Längsachse des Lenkflugkörpers 2 in Richtung zum Objekt 28, sodass der Lenkflugkörper 2 auf diese Weise das Objekt 28 verfolgt.

Vor der Aktivierung des Matrixdetektors 22 wird dieser durch den Kühler 62 auf eine Temperatur heruntergekühlt, bei der eine thermisch bedingte Anregung von Ladungsträgern im Matrixdetektor 22 und damit ein Rauschen des Matrixdetektors 22 im infraroten Spektralbereich gegenüber Raumtemperatur stark verringert ist, sodass auch schwach im Infrarot strahlende Objekte der Objektszene 30 und insbesondere das anvisierte Objekt 28 erkannt werden. Hierfür wird im Inneren des Kühlers 62 entspanntes und hierdurch stark abgekühltes Kühlgas durch den Gasauslass 64 auf die Hinterseite des Trägers 24 geblasen, sodass dieser und mit ihm der Matrixdetektor 22 stark abkühlen. Das Gas verteilt sich in dem Spalt zwischen dem Rotorblock 46 und dem Kühler 62 nach hinten und wird dort abgeführt.

Während des Flugs des Lenkflugkörpers 2 kann es vorkommen, dass dieser um seine Rollachse 38 rollt. Hierbei können Rollraten von mehr als 1 Hz auftreten. Ohne eine Entrollung des Rollrahmens 42 beziehungsweise des Rotorblocks 46 würde das Gesichtsfeld der Eingangsoptik 10 mit dieser Frequenz rotieren und eine Fokussierung auf das Objekt 28 wäre lediglich bei einer Ausrichtung der Eingangsoptik 10 exakt in Richtung der Rollachse möglich. Um dennoch eine exakte seitliche Fokussierung der Eingangsoptik 10 auf das Objekt 28 zu ermöglichen, wird die Rollrate des Außengehäuses 58 beziehungsweise des Statorblocks 56 durch den Bewegungssensor 92 erfasst. Anhand der Daten des Bewegungssensors 92 steuert die Steuereinheit 90 den Rollantrieb 50 an, sodass der Rollrahmen 42 entgegen der Rollrichtung des Außengehäuses 58 und mit der von dem Bewegungssensor 92 ermittelten Rollrate rotiert. Hierdurch wird der Rollrahmen 42 entrollt und ruht im Raum bei um ihn herum rotierendem Außengehäuse 58. Entsprechend ruht auch die Ausrichtung der Detektoroptik 18 im Raum - abgesehen von Änderungen verursacht durch die Fluggeschwindigkeit und gegebenenfalls Richtungsänderung des Lenkflugkörpers 2 - und auch die Abbildung des Objekts 28 ruht, bei keiner Eigenbewegung des Objekts 28, auf der sensitiven Fläche des Matrixdetektors 22.

Ein alternatives Entrollverfahren kann mithilfe des Rollsensors 70 durchgeführt werden. Auch dieser kann eine Rollrate des Rollrahmens 42 erfassen, sodass die Steuereinheit 90, die datentechnisch mit dem Rollsensor 70 über die Kommunikationseinheit 74 verbunden ist, ein Entrollen des Rollrahmens 42 durch die entsprechende Ansteuerung des Rollantriebs 50 steuern kann. Bei diesem Verfahren besteht außerdem die Möglichkeit, die Rollrate des Rollrahmens 42 zu regeln. Die Regelgröße ist hierbei beispielsweise eine gemessene Fliehkraftbeschleunigung, die auf den Rollsensor 70 wirkt. Der Vorschub des Rollantriebs 50 wird von der Steuereinheit 90 so gesteuert, dass die Fliehkraft und damit die absolute Rollrate beispielsweise auf Null geregelt werden.

Ein weiteres Verfahren besteht im Zusammenwirken des Bewegungssensors 92 mit dem Rollsensor 70 zur Steuerung der absoluten Rollrate des Rollrahmens 42 auf einen gewünschten Rollwert, beispielsweise auf Null. Hierzu wird die absolute Rollrate mithilfe der Steuereinheit 90 und des Bewegungssensors 92, wie zum ersten Verfahren beschrieben, gesteuert. Im Prinzip müsste der Rollsensor 70 die gewünschte absolute Rollrate bestätigen. Ist dies nicht der Fall, so kann das Signal des Rollsensors 70 als Zusatzsignal von der Steuereinheit 90 verwendet werden, um die gewünschte absolute Rollrate des Rollrahmens 42 einzustellen. Die Entrollung besteht somit aus zwei Komponenten: einer aus dem Signal des Bewegungssensors 92 resultierenden Komponente und einer aus dem Signal des Rollsensors 70 resultierenden und auf die erste Komponente aufaddierten Komponente.

Bei einer schnellen Bewegung des Objekts 28 quer zur Rollachse 38, insbesondere bei einem Bewegen sehr nah an der Rollachse 38 vorbei, kann das Nachverfolgen des Objekts 28 mit der Eingangsoptik 10 zu einer sehr plötzlichen und sehr schnellen Rollbewegung des Rollrahmens 42 führen. Diese Rollbewegung ist eine Bewegung, die zusätzlich zur Rotation des Rollrahmens 42 vom Rollsensor 70 erfasst wird. Der Rollsensor 70 ist hierzu vorbereitet und mithin ein sehr schnell detektierender Sensor, der in der Lage ist, schnelle Bewegungen und schnelle Bewegungsänderungen genau zu erfassen. Da die Rollbewegung des Rollrahmens 42 zum Nachführen der Eingangsoptik 10 durch die Steuereinheit 90 gesteuert und mithilfe des optischen Gitters 86 kontrolliert wird, kann die Steuereinheit 90 diese Rollbewegung auch von der Entrollbewegung des Rollrahmens 42 aus dem Signal des Rollsensors 70 trennen. Eine Steuerung der Entrollrotation bleibt weiterhin möglich.

In einem weiteren Verfahren kann es vorkommen, dass die Messungen des Rollsensors 70 mit einer Messungenauigkeit behaftet sind. Beispielsweise addiert sich aus einer Vielzahl von schwankenden Beschleunigungen ein Drift, der in einem Rollmessfehler resultieren kann. Ein solcher Messfehler kann von der Steuereinheit 90 mithilfe der Daten des Bewegungssensors 92 erkannt werden. Der Bewegungssensor 92 rotiert relativ konstant mit der Rollrate des Außengehäuses 58, und dessen eventueller Messfehler kann durch das Signal des Rollsensors 70 von der Steuereinheit 90 erkannt und kompensiert werden. Treten später Messfehler des Rollsensors 70 auf, beispielsweise verursacht durch starke Nachlenkbeschleunigungen der Eingangsoptik 10, so können diese Fehler durch die Daten des Bewegungssensors 92 erkannt und von der Steuereinheit 90 kompensiert werden, da diese in der Zeit der starken Auslenkung der Eingangsoptik 10 weniger stark beansprucht ist und genauere Messergebnisse liefert.

Selbstverständlich ist es auch möglich, einzelne Komponenten der beschriebenen Verfahren zu kombinieren zur Steuerung, insbesondere Regelung, der Rollrate auf einen gewünschten Rollwert.

Ein entsprechender Verfahrensablauf ist in FIG 2 beispielhaft dargestellt. Der Bewegungssensor 92 erfasst eine erste Rollrate RR₁ und liefert die entsprechenden Daten an die Steuereinheit 90. Diese steuert den Rollantrieb 50 an zum Entrollen des Rollrahmens 42. Eine Restrollrate RR₂ wird vom Rollsensor 70 erfasst, der seine Daten an die Steuereinheit 90 speist. Mithilfe dieser Korrekturdaten wird ebenfalls der Rollantrieb 50 angesteuert, sodass eine genauere Entrollung erfolgt. Diese wird in einer Regelschleife vom Rollsensor 70 erfasst und von der Steuereinheit 90 zur Regelung verwendet.

Eine Bewegung der Abbildung des Objekts 28 auf der sensitiven Fläche des Matrixdetektors 22 wird von der Detektorelektronik 72 erkannt und entsprechende Daten werden an die Steuereinheit 90 geliefert. Diese steuert ein Nachführen der Eingangsoptik 10 auf das Objekt 28, sodass eine zusätzliche Rollbewegung RB des Rollrahmens 42 erzeugt wird, die auf die gewünschte Rollrate aufaddiert wird. Auch die Rollbewegung RB wird vom Rollsensor 70 erkannt und das entsprechende Signal wird an die Steuereinheit 90 weitergegeben. Diese trennt aus dem Signal die beiden Bewegungen, nämlich die Restrollrate RR₂ von der Rollbewegung RB, und steuert weiterhin den Rollantrieb 50 so an, dass die Restrollrate RR₂ verschwindet bzw. einen gewünschten Wert annimmt.

Je nach Beschaffenheit der Objektszene 30 kann deren Abbild auf der sensitiven Fläche des Matrixdetektors 22 ebenfalls zur Einstellung der absoluten Rollrate herangezogen werden. Wird beispielsweise ein Horizont abgebildet, die Sonne und oder ein anderer bekannter und in der Lage stabiler Gegenstand, so ruht dessen Abbild bei verschwindender Rollrate des Rollrahmens 42 und gradlinigem Flug des Lenkflugkörpers 2 auf der sensitiven Fläche des Matrixdetektors 22. Ein Rollen des Rotorblocks 46 beziehungsweise des Rollrahmens 42 kann durch ein Kreisen des Abbilds auf dem Matrixdetektor 22 beispielsweise durch Bilderfassung erkannt werden. Dieses Kreisen kann zur Steuerung der absoluten Rollrate verwendet werden.

### Bezugszeichenliste

- 2: Lenkflugkörper
- 4: Suchkopf
- 6: optisches System
- 8: Dom
- 10: Eingangsoptik
- 12: optisches Gelenk
- 14: Primehrspiegel
- 16: Fangspiegel
- 18: Detektoroptik
- 20: Detektoreinheit
- 22: Matrixdetektor
- 24: Träger
- 26: Detektorgehäuse
- 28: Objekt
- 30: Objektscene
- 32: Prismenblock
- 34: Prismenblock
- 36: Nickachse
- 38: Rollachse
- 40: Roll-Nick-System
- 42: Rollrahmen
- 44: Nickrahmen
- 46: Rotorblock
- 48: Lager
- 50: Rollantrieb
- 52: Rotor
- 54: Stator
- 56: Statorblock
- 58: Außengehäuse
- 60: Außengehäuse
- 62: Kühler
- 64: Gasauslass
- 66: Gasbehälter
- 68: Nickelektronik
- 70: Rollsensor
- 72: Detektorelektronik
- 74: Kommunikationseinheit
- 76: Sender
- 78: Empfänger
- 80: Energieübertragungseinheit
- 82: Schleifring
- 84: Bürste
- 86: optisches Gitter
- 88: Abgriff
- 90: Steuereinheit
- 92: Bewegungssensor
- RB: Rollbewegung
- RR₁: Rollrate
- RR₂: Restrollrate

## Patentansprüche

1. Suchkopf (4) für einen Lenkflugkörper (2) mit einem Außengehäuse (58, 60), einer Detektoreinheit (20) mit einem Matrixdetektor (22), einem optischen System (6) zum Abbilden eines Objekts (28) aus einer den Lenkflugkörper (2) umgebenden Objektszene (30) auf den Matrixdetektor (22) umfassend eine Eingangsoptik (10) und ein optisches Gelenk (12), einem Roll-Nick-System (40) zum Ausrichten zumindest der Eingangsoptik (10) auf das Objekt (28) mit einem Rollrahmen (42) und einem Nickrahmen (44), und mit einem Kühler (62) zum Kühlen des Matrixdetektors (22), der starr zum Außengehäuse (58, 60) angeordnet ist,
**dadurch gekennzeichnet, dass**
a) die Detektoreinheit (20) am Rollrahmen (42) rollfest angeordnet ist und
b) der Kühler (62) ein Gaskühler mit einem Gasauslass (64) ist, der auf die Detektoreinheit (20) ausgerichtet ist.

2. Suchkopf (4) nach Anspruch 1,
**dadurch gekennzeichnet,**
**dass** der Gasauslass (64) koaxial zur Rollachse (38) ausgerichtet ist.

3. Suchkopf (4) nach einem der vorhergehenden Ansprüche,
**gekennzeichnet**
**durch** eine Kommunikationseinheit (74) mit einem rollrahmenfesten Sender (76) und einem gehäusefesten Empfänger (78) zur drahtlosen Datenübertragung zwischen Sender (76) und Empfänger (78).

4. Suchkopf (4) nach einem der vorhergehenden Ansprüche,
**gekennzeichnet**
**durch** einen rollrahmenfest angeordneten Rollsensor (70) zur Erfassung einer Rollbewegung des Rollrahmens (42).

5. Suchkopf (4) nach einem der vorhergehenden Ansprüche,
**gekennzeichnet**
**durch** einen gehäusefest angeordneten Bewegungssensor (92) zur Erfassung einer Bewegung des Außengehäuses (58, 60).

6. Verfahren zum Abbilden eines Objekts (28) einer Objektszene (30) auf einen Matrixdetektor (22) eines Suchkopfs (4) für einen Lenkflugkörper (2), bei dem eine Eingangsoptik (10) eines optischen Systems (6) des Suchkopfs (4) mithilfe eines Roll-Nick-Systems (40), das einen Rollrahmen (42) und einen Nickrahmen (44) aufweist, auf das Objekt (28) ausgerichtet wird und das Objekt (28) durch das optische System (6) auf den Matrixdetektor (22) abgebildet wird, und bei dem ein Außengehäuse (58) des Suchkopfs (4) relativ zur ihn umgebenden Objektszene (30) um eine Rollachse (38) rollt,
**dadurch gekennzeichnet, dass**
a) der Matrixdetektor (22) relativ zum Außengehäuse (58) rotiert und mit dem Rollrahmen (42) mitrollt und
b) aus einem gehäusefesten Kühler (62) des Suchkopfs (4) Kühlgas gegen eine den Matrixdetektor (22) aufweisende und sich relativ zum Kühler (62) um die Rollachse (38) drehende Detektoreinheit (20) gesprüht wird und damit der Matrixdetektor (22) gekühlt wird.

7. Verfahren nach Anspruch 6,
**dadurch gekennzeichnet,**
**dass** der Matrixdetektor (22) im Raum rollrahmenfest ruht und die Abbildung auf dem Matrixdetektor (22) bei um die Rollachse (38) rollendem Außengehäuse (58) ruht, indem der Rollrahmen (42) entgegen der Rollrichtung des Außengehäuses (58) angetrieben wird, so dass die absolute Rollbewegung verschwindet.

8. Verfahren nach einem der Ansprüche 6 oder 7,
**dadurch gekennzeichnet,**
**dass** eine Rollrate des Rollrahmens (42) durch einen rollrahmenfest angeordneten Rollsensor (70) erfasst wird und die Rollrate mithilfe der Daten des Rollsensors (70) auf einen gewünschten Rollwert geregelt wird.

9. Verfahren nach einem der Ansprüche 6 bis 8,
**dadurch gekennzeichnet,**
**dass** mithilfe eines außengehäusefesten Bewegungssensors (92) eine Rollrate des Außengehäuses (58) ermittelt wird, mithilfe des ermittelten Werts ein Rollantrieb (50) angesteuert wird, so dass der Rollrahmen (42) relativ zum Außengehäuse (58) entgegen dessen Rolldrehrichtung rotiert wird, eine verbleibende Rollrate des Rollrahmens (42) mithilfe eines rollrahmenfest angeordneten Rollsensors (70) erfasst wird und die Rollrate mithilfe der Daten auch des Rollsensors (70) auf einen gewünschten Rollwert geregelt wird.

10. Verfahren nach Anspruch 9,
**dadurch gekennzeichnet,**
**dass** bei der Steuerung der Rollrate auf den gewünschten Rollwert ein Messfehler des Rollsensors (70) in Form einer Drift mithilfe des Bewegungssensors (92) zumindest teilweise erkannt und berücksichtigt wird.

11. Verfahren nach einem der Ansprüche 8 bis 10,
**dadurch gekennzeichnet,**
**dass** mithilfe des Rollsensors (70) zusätzlich zur Rollrate des Rollrahmens (42) eine Rollbewegung erfasst wird, die durch eine Verfolgung des Objekts (28) mit der Eingangsoptik (10) erzeugt wird.

12. Verfahren nach Anspruch 11,
**dadurch gekennzeichnet,**
**dass** der Rollantrieb (50) so gesteuert wird, dass mithilfe der zur Verfolgung des Objekts (28) angesteuerten Rollbewegung und der Daten des Rollsensors (70) eine Rollrate des Rollrahmens (42) auf den gewünschten Rollwert geregelt wird.

13. Verfahren nach einem der Ansprüche 6 bis 12,
**dadurch gekennzeichnet,**
**dass** mithilfe von aus einer Abbildung der Objektszene (30) auf den Matrixdetektor (22) gewonnenen Daten eine Rollrate des Rollrahmens (42) auf einen gewünschten Rollwert geregelt wird.

## Claims

1. Seeker (4) for a guided missile (2) with an external housing (58, 60), a detector unit (20) with a matrix detector (22), an optical system (6) for imaging an object (28) from an object scene (30) surrounding the guided missile (2) on the matrix detector (22) including input optics (10) and an optical joint (12), a roll-pitch system (40) for aligning at least the input optics (10) with the object (28) with a roll frame (42) and a pitch frame (44), and with a cooler (62) for cooling the matrix detector (22) that is rigidly fixed to the outer housing (58, 60),
**characterized in that**
a) the detector unit (20) is arranged on the roll frame (42) so as to roll therewith and
b) the cooler (62) is a gas cooler with a gas outlet (64) that is aligned with the detector unit (20).

2. Seeker (4) according to Claim 1,
**characterized in that**
the gas outlet (64) is coaxially aligned with the roll axis (38).

3. Seeker (4) according to any one of the preceding claims,
**characterized**
**by** a communication unit (74) with a transmitter (76) fixed to the roll frame and a receiver (78) fixed to the housing for wireless data transmission between the transmitter (76) and the receiver (78).

4. Seeker (4) according to any one of the preceding claims,
**characterized**
**by** a roll sensor (70) fixed to the roll frame for detecting a rolling movement of the roll frame (42).

5. Seeker (4) according to any one of the preceding claims,
**characterized**
**by** a motion sensor (92) fixed to the housing for detecting a movement of the outer housing (58, 60).

6. Method for imaging an object (28) of an object scene (30) on a matrix detector (22) of a seeker (4) for a guided missile (2) in which the input optics (10) of an optical system (6) of the seeker (4) are applied to the object (28) using a roll-pitch system (40) that has a roll frame (42) and a pitch frame (44) and the object (28) is imaged by the optical system (6) on the matrix detector (22), and in which an outer housing (58) of the seeker (4) rolls around a roll axis (38) relative to the surrounding object scene (30),
**characterized in that**
a) the matrix detector (22) rotates relative to the outer housing (58) and rolls together with the roll frame (42) and
b) from a cooler (62) of the seeker (4) fixed to the housing, cooling gas is sprayed against the detector unit (20) comprising the matrix detector (22) and rotating relative to the cooler (62) around the roll axis (38) and the matrix detector (22) is cooled thereby.

7. Method according to Claim 6,
**characterized in that**
the matrix detector (22) rests in space fixed to the roll frame and the image rests on the matrix detector (22) when the outer housing (58) is rolling around the roll axis (38) **in that** the roll frame (42) is driven against the roll direction of the outer housing (58) so that the absolute rolling motion is cancelled out.

8. Method according to Claim 6 or 7,
**characterized in that**
a roll rate of the roll frame (42) is detected by a roll sensor (70) fixed to the roll frame and the roll rate is controlled to a desired roll value using the data of the roll sensor (70).

9. Method according to any one of Claims 6 to 8,
**characterized in that**
a roll rate of the outer housing (58) is determined by means of an external motion sensor (92) fixed to the housing, a roll drive (50) is controlled using the determined value so that the roll frame (42) is rotated relative to the outer housing (58) against the roll rotation direction thereof, a remaining roll rate of the roll frame (42) is detected by means of a roll sensor (70) fixed to the roll frame and the roll rate is controlled to a desired roll value also using the data of the roll sensor (70).

10. Method according to Claim 9,
**characterized in that**
when controlling the roll rate to the desired roll value, a measurement error of the roll sensor (70) in the form of a drift is at least partially detected by means of the motion sensor (92) and is taken into account.

11. Method according to any one of Claims 8 to 10,
**characterized in that**
by using the roll sensor (70), in addition to the roll rate of the roll frame (42) a rolling motion is detected that is produced by tracking the object (28) with the input optics (10).

12. Method according to Claim 11,
**characterized in that**
the roll drive (50) is controlled in such a way that a roll rate of the roll frame (42) is controlled to the desired roll value by using the rolling movement that is controlled to track the object (28) and the data of the roll sensor (70).

13. Method according to any one of Claims 6 to 12,
**characterized in that**
a roll rate of the roll frame (42) is controlled to a desired roll value by means of data obtained from an image of the object scene (30) on the matrix detector (22) .

## Revendications

1. Tête chercheuse (4) pour un missile téléguidé (2) comprenant un boîtier externe (58, 60), une unité à détecteur (20) dotée d'un détecteur matriciel (22), un système optique (6) destiné à représenter un objet (28) issu d'une scène d'objet (30) qui entoure le missile téléguidé (2) sur le détecteur matriciel (22) et comportant une optique d'entrée (10) et une articulation optique (12), un système de roulis et tangage (40) destiné à orienter au moins l'optique d'entrée (10) sur l'objet (28) et comprenant un cadre de roulis (42) et un cadre de tangage (44), et comprenant un refroidisseur (62) destiné à refroidir le détecteur matriciel (22) qui est monté de manière rigide par rapport au boîtier externe (58, 60),
**caractérisée en ce que**
a) l'unité à détecteur (20) est montée solidaire en roulis sur le cadre de roulis (42) et
b) le refroidisseur (62) est un refroidisseur à gaz pourvu d'une sortie de gaz (64) qui est orientée sur l'unité à détecteur (20).

2. Tête chercheuse (4) selon la revendication 1, **caractérisée en ce que** la sortie de gaz (64) est orientée coaxialement par rapport à l'axe de roulis (38).

3. Tête chercheuse (4) selon l'une des revendications précédentes, **caractérisée par** une unité de communication (74) comprenant un émetteur (76) fixe sur le cadre de roulis et un récepteur (78) fixe sur le boîtier servant à la transmission de données sans fil entre l'émetteur (76) et le récepteur (78).

4. Tête chercheuse (4) selon l'une des revendications précédentes, **caractérisée par** un capteur de roulis (70) monté en position fixe sur le cadre de roulis et destiné à détecter un mouvement de roulis du cadre de roulis (42).

5. Tête chercheuse (4) selon l'une des revendications précédentes, **caractérisée par** un capteur de mouvement (92) monté en position fixe sur le boîtier et destiné à détecter un mouvement du boîtier externe (58, 60).

6. Procédé pour représenter un objet (28) d'une scène d'objet (30) sur un détecteur matriciel (22) d'une tête chercheuse (4) pour un missile téléguidé (2), avec lequel une optique d'entrée (10) d'un système optique (6) de la tête chercheuse (4) est orientée sur l'objet (28) à l'aide d'un système de roulis et tangage (40), lequel possède un cadre de roulis (42) et un cadre de tangage (44), et l'objet (28) est représenté par le système optique (6) sur le détecteur matriciel (22), et avec lequel un boîtier externe (58) de la tête chercheuse (4) effectue un roulis autour d'un axe de roulis (38) par rapport à la scène d'objet (30) qui l'entoure,
**caractérisé en ce que**
a) le détecteur matriciel (22) effectue une rotation par rapport au boîtier externe (58) et accompagne le mouvement de roulis du cadre de roulis (42) et
b) du gaz de refroidissement est pulvérisé depuis un refroidisseur (62) de la tête chercheuse (4), fixe sur le boîtier, contre une unité à détecteur (20) qui possède le détecteur matriciel (22) et qui tourne autour de l'axe de roulis (38) par rapport au refroidisseur (62) et le détecteur matriciel (22) est ainsi refroidi.

7. Procédé selon la revendication 6, **caractérisé en ce que** le détecteur matriciel (22) repose dans l'espace en position fixe sur le cadre de roulis et la représentation repose sur le détecteur matriciel (22) lorsque le boîtier externe (58) effectue un roulis autour de l'axe de roulis (38) **en ce que** le cadre de roulis (42) est entraîné en sens inverse de la direction de roulis du boîtier externe (58), de sorte que le mouvement de roulis absolu disparaisse.

8. Procédé selon l'une des revendications 6 ou 7, **caractérisé en ce qu'**un taux de roulis du cadre de roulis (42) est détecté par un capteur de roulis (70) monté en position fixe sur le cadre de roulis et le taux de roulis est réglé à une valeur de roulis souhaitée à l'aide des données du capteur de roulis (70).

9. Procédé selon l'une des revendications 6 à 8, **caractérisé en ce qu'**un taux de roulis du boîtier externe (58) est déterminé à l'aide d'un capteur de mouvement (92) monté en position fixe sur le boîtier externe, un mécanisme d'entraînement de roulis (50) est commandé à l'aide de la valeur déterminée de sorte que le cadre de roulis (42) soit mis en rotation par rapport au boîtier externe (58) en sens inverse de sa direction de rotation de roulis, un taux de roulis résiduel du cadre de roulis (42) est déterminé à l'aide d'un capteur de roulis (70) monté en position fixe sur le cadre de roulis et le taux de roulis est réglé à une valeur de roulis souhaitée également à l'aide des données du capteur de roulis (70).

10. Procédé selon la revendication 9, **caractérisé en ce que** lors de la commande du taux de roulis à la valeur de roulis souhaitée, une erreur de mesure du capteur de roulis (70) sous la forme d'une dérive est au moins partiellement reconnue à l'aide du capteur de mouvement (92) et prise en compte.

11. Procédé selon l'une des revendications 8 à 10, **caractérisé en ce qu'**en plus du taux de roulis du cadre de roulis (42), un mouvement de roulis est détecté à l'aide du capteur de roulis (70), lequel est généré par un suivi de l'objet (28) avec l'optique d'entrée (10).

12. Procédé selon la revendication 11, **caractérisé en ce que** le mécanisme d'entraînement de roulis (50) est commandé de telle sorte qu'un taux de roulis du cadre de roulis (42) est réglé à la valeur de roulis souhaitée à l'aide du mouvement de roulis commandé en vue du suivi de l'objet (28) et des données du capteur de roulis (70).

13. Procédé selon l'une des revendications 6 à 12, **caractérisé en ce qu'**un taux de roulis du cadre de roulis (42) est réglé à une valeur de roulis souhaitée à l'aide de données obtenues à partir d'une représentation de la scène d'objet (30) sur le détecteur matriciel (22).
